# FASCICULE DE BREVET EUROPEEN

(11) **EP 2 990 881 B1**
(45) Date de publication et mention de la délivrance du brevet: **04.01.2017**
(21) Numéro de dépôt: 14182702.2
(22) Date de dépôt: 28.08.2014
(51) Int. Cl.: G04B 17/28, G04B 45/04, G04B 27/00

(54) **Mouvement d'horlogerie**
Uhrwerk
Clockwork

(43) Date de publication de la demande: 02.03.2016
(73) Titulaire: Cartier International AG, 6312 Steinhausen (CH)
(72) Inventeur: Kasapi, Carole, 2300 La Chaux-de-Fonds (CH); Pichot, Patrick, 25130 Viller-le-Lac (FR)
(74) Mandataire: Micheli & Cie SA

(56) Documents cités:
- CH-A1- 700 657
- CH-A5- 693 833
- FR-A1- 2 463 435

## Description

La présente invention concerne un mouvement d'horlogerie, plus particulièrement un mouvement dans lequel le barillet, une partie du rouage de finissage et l'organe réglant sont portés par un support tournant.

Un tel mouvement est décrit dans le brevet CH 693833. Dans ce dernier, le support tournant est sous la forme de deux plateaux transparents situés au-dessus de la platine fixe du mouvement et montés pivotants autour d'une pièce de centre fixe au moyen de roulements. Entre les deux plateaux sont montés le barillet et un tourbillon comprenant l'organe réglant. Le barillet est en prise avec une denture de la pièce de centre et entraîne ainsi le support tournant en rotation pendant son désarmage. Une roue de centre fixe à denture intérieure engrène avec une transmission de moyenne qui engrène avec un pignon solidaire de la cage de tourbillon. De la sorte, la rotation du support tournant fait tourner le tourbillon. Le support tournant effectue un tour par heure. Une clé est montée dans le fond de la boîte de montre pour permettre le remontage et la mise à l'heure du mouvement. La chaussée qui porte l'aiguille des minutes est reliée au support tournant par une friction et à l'aiguille des heures par un rouage de minuterie situé sous la platine fixe. La clé est reliée par un engrenage à la chaussée et par un autre engrenage au rochet du barillet. La friction entre la chaussée et le support tournant est effective pendant le fonctionnement normal (horométrique) du mouvement mais cède lorsque la chaussée est entraînée en rotation par l'utilisateur pour la mise à l'heure du mouvement.

Un inconvénient de ce mouvement réside dans le fait que, compte tenu de la grande inertie du support tournant équipé du barillet et du tourbillon, la friction entre la chaussée et le support tournant est difficile à régler. Le fort couple qu'applique le support tournant nécessite une friction suffisamment forte. Mais une friction trop forte rend plus difficile la mise à l'heure.

De plus, sur le plan esthétique, bien que le support tournant soit transparent, il apparaît impossible ou en tout cas difficile d'obtenir un effet dit « mystérieux », c'est-à-dire de supprimer les liaisons visibles entre les organes portés par le plateau tournant et les parties extérieures fixes. L'obtention d'un tel effet mystérieux est empêchée notamment par le mécanisme de remontage et de mise à l'heure et sa clé.

La présente invention vise en premier lieu à proposer un mouvement d'horlogerie qui ne présente pas l'inconvénient susmentionné relatif au réglage de la friction.

A cette fin il est prévu un mouvement d'horlogerie comprenant :
- un bâti,
- une première denture et une deuxième denture qui sont fixes par rapport au bâti en fonctionnement normal du mouvement d'horlogerie,
- un support monté pivotant par rapport au bâti autour d'un axe perpendiculaire au plan du bâti, le support portant un barillet, un rouage et un organe réglant, le barillet engrenant avec la première denture de sorte que le désarmage du barillet entraîne le support en rotation autour dudit axe, le rouage engrenant avec la deuxième denture de sorte que la rotation du support entraîne le rouage en rotation par rapport au support pour entraîner l'organe réglant,
- au moins un organe d'affichage de l'heure relié cinématiquement au support,
- un mécanisme de mise à l'heure du mouvement, et
- un dispositif de débrayage permettant au mécanisme de mise à l'heure de régler la position dudit au moins un organe d'affichage de l'heure sans entraîner le rouage en rotation par rapport au support,
caractérisé en ce que le dispositif de débrayage comprend :
- un organe rotatif monté pivotant par rapport au bâti autour dudit axe et solidaire des première et deuxième dentures, et
- un dispositif de blocage pour bloquer l'organe rotatif en rotation pendant le fonctionnement normal du mouvement et pour laisser l'organe rotatif libre en rotation pendant une mise à l'heure.

Ainsi, dans la présente invention le dispositif de débrayage ne nécessite pas de friction. L'assemblage et le réglage du mouvement sont donc grandement facilités.

Dans un mode de réalisation particulier, les première et deuxième dentures font partie d'un mobile de centre qui est fixé à la partie centrale de l'organe rotatif.

Ledit rouage est typiquement une partie du rouage de finissage du mouvement. Il peut comprendre un mobile de moyenne engrenant avec la deuxième denture et un mobile de seconde engrenant avec le mobile de moyenne et avec un mobile d'échappement de l'organe réglant.

Ledit au moins un organe d'affichage de l'heure peut comprendre un organe indicateur des minutes solidaire du support et un organe indicateur des heures relié cinématiquement au support. Dans ce cas, le support effectue un tour par heure.

Les première et deuxième dentures sont typiquement distinctes mais dans un mode de réalisation particulier elles peuvent être une seule et même denture.

De préférence, le bâti présente une ouverture traversante le long dudit axe dans laquelle sont situés le support et l'organe rotatif ; le support est transparent ; l'organe rotatif comprend un disque transparent solidaire des première et deuxième dentures et muni d'une denture périphérique ; et le dispositif de blocage est monté dans le bâti, hors de l'ouverture traversante, et est agencé pour coopérer avec la denture périphérique. De préférence également, le diamètre de la denture périphérique est supérieur au diamètre de l'ouverture traversante. De la sorte, le mouvement selon l'invention ou la montre dont il est destiné à faire partie peut être facilement rendu mystérieux.

Le support et le disque transparent sont par exemple en saphir.

Typiquement, le dispositif de blocage est agencé pour être commandé par des déplacements axiaux d'une tige de remontoir du mouvement.

De préférence, le dispositif de blocage comprend :
- une étoile montée pivotante autour d'un deuxième axe et reliée cinématiquement à l'organe rotatif,
- un sautoir comprenant une zone d'appui maintenue élastiquement en contact avec la denture de l'étoile,
- un organe de blocage monté pivotant autour dudit deuxième axe de manière libre par rapport à l'étoile et dont la position angulaire est commandée par les déplacements axiaux de la tige de remontoir de telle sorte que l'organe de blocage retient le sautoir pour empêcher ladite zone d'appui de sortir de la denture de l'étoile et empêcher ainsi l'étoile et donc l'organe rotatif de tourner lorsque la tige de remontoir est dans une position axiale autre qu'une position axiale de mise à l'heure, et de telle sorte que l'organe de blocage ne retient pas le sautoir, permettant à l'étoile et donc à l'organe rotatif de tourner, lorsque la tige de remontoir est dans la position axiale de mise à l'heure.

L'organe de blocage peut comprendre au moins une partie déformable élastiquement en cas de choc pour permettre à la zone d'appui du sautoir de sortir momentanément de la denture de l'étoile lorsque la tige de remontoir est dans une position axiale autre que la position axiale de mise à l'heure.

L'organe de blocage peut comprendre au moins un bras agencé pour retenir un élément saillant porté par le sautoir lorsque la tige de remontoir est dans une position axiale autre que la position axiale de mise à l'heure et pour ne pas retenir l'élément saillant lorsque la tige de remontoir est dans la position axiale de mise à l'heure. De préférence, ledit au moins un bras est élastique.

L'étoile peut être solidaire d'un pignon qui engrène avec l'organe rotatif.

D'autres caractéristiques et avantages de la présente invention apparaîtront à la lecture de la description détaillée suivante faite en référence aux dessins annexés dans lesquels :
- la figure 1 est une vue en perspective de dessus d'un mouvement d'horlogerie selon un mode de réalisation préféré de l'invention ;
- la figure 2 est une vue similaire à celle de la figure 1 mais dans laquelle des ponts d'un bâti du mouvement d'horlogerie ont été enlevés ;
- la figure 3 est une vue en perspective coupée du mouvement illustré aux figures 1 et 2 ;
- la figure 4 est une vue en perspective d'un mécanisme de remontage du mouvement illustré aux figures 1 à 3 ;
- la figure 5 est une vue en perspective d'une partie du mouvement illustré aux figures 1 à 3, montrant notamment la liaison entre l'affichage des heures et l'affichage des minutes ainsi qu'une partie d'un mécanisme de mise à l'heure ;
- la figure 6 est une vue en perspective partielle du mouvement illustré aux figures 1 à 3, montrant notamment un dispositif de blocage ; et
- les figures 7 à 9 sont des vues planes montrant notamment le dispositif de blocage dans trois positions différentes.

En référence aux figures 1 à 3, un mouvement d'horlogerie, typiquement un mouvement de montre-bracelet, selon un mode de réalisation préféré de l'invention comprend un bâti 1 de forme annulaire. Le bâti 1 comprend notamment une platine annulaire 2 et des ponts 3 fixés sur la platine 2. Quatre disques transparents 4, 5, 6, 7, par exemple en saphir, sont montés dans l'ouverture centrale traversante 8 définie par le bâti 1 de manière à pouvoir pivoter autour de l'axe A de l'ouverture centrale 8 et du mouvement. Chaque disque 4, 5, 6, 7 constitue la partie centrale et principale d'une roue dentée et est assemblé, par exemple par collage, par chassage ou par le procédé décrit dans la demande de brevet CH 707326 de la présente demanderesse, à une partie annulaire périphérique métallique définissant la denture 4a, 5a, 6a, 7a de la roue dentée. Dans une variante, au lieu d'être assemblées aux disques 4, 5, 6, 7, les dentures 4a, 5a, 6a, 7a pourraient être usinées dans lesdits disques.

Le disque 4, dit « disque des minutes » ou « disque de support », est monté dans l'ouverture traversante 8 par l'intermédiaire d'un roulement, typiquement un roulement à billes. La bague extérieure 9 du roulement est fixée à la platine 2 et fait ainsi partie du bâti 1. La bague intérieure 10 du roulement est fixée autour de la périphérie du disque des minutes 4, par exemple par collage ou chassage, et la denture 4a est fixée sur cette bague intérieure 10, par exemple par vissage. Sur le disque des minutes 4, dans l'ouverture traversante 8, sont montés de manière décentrée le barillet, une partie du rouage de finissage et l'organe réglant du mouvement. De manière bien connue en soi, le barillet, désigné par le repère 11, comprend un tambour de barillet 12 muni d'une denture 13 à sa périphérie et logeant un ressort moteur, le tambour 12 étant monté autour d'un arbre de barillet 14. Ladite partie du rouage de finissage comprend un mobile de moyenne 15 et un mobile de seconde 16. L'organe réglant comprend un balancier-spiral 17 et un échappement, l'échappement comprenant un mobile d'échappement 18 et une ancre 19. La roue du mobile de moyenne 15 engrène avec le pignon du mobile de seconde 16, dont la roue engrène avec le pignon du mobile d'échappement 18. Des trous dans le disque des minutes 4 reçoivent des pierres 20 dans lesquelles pivotent des pivots de l'arbre de barillet 14 et des mobiles de moyenne, de seconde et d'échappement 15, 16, 18. Les pivots opposés de l'arbre de barillet 14 et des mobiles de moyenne, de seconde et d'échappement 15, 16, 18 pivotent dans des pierres 21 situées dans des trous que comportent des ponts fixés au disque des minutes 4 par l'intermédiaire de piliers 22. Dans l'exemple illustré, lesdits ponts comprennent un pont de rouage et de barillet 23, deux ponts de balancier 24 recevant respectivement les deux pivots de l'axe du balancier et un pont d'ancre 25. En fonctionnement normal (horométrique) du mouvement, le disque des minutes 4 est entraîné à raison d'un tour par heure. Une aiguille indicatrice des minutes 26 est solidaire du disque des minutes 4. Cette aiguille 26 est par exemple en une seule pièce avec l'un des ponts 23, 24, à savoir le pont de rouage et de barillet 23, comme visible sur les figures. Un contrepoids 27 (cf. figure 5) peut être monté à la périphérie du disque des minutes 4 pour rééquilibrer ce dernier.

Le disque 5, dit « disque de débrayage », reste fixe pendant le fonctionnement normal du mouvement et porte le mobile de centre 28 du rouage de finissage, situé dans la partie centrale de l'ouverture traversante 8 le long de l'axe A. Le mobile de centre 28 est par exemple fixé au moyen d'une vis 29 à une bague métallique 30 chassée ou collée dans un trou central du disque de débrayage 5. Le disque des minutes 4 pivote autour de ce mobile de centre 28. Le mobile de centre 28 comprend un pignon de centre 28a et une roue de centre 28b solidaires l'un de l'autre. La denture du pignon de centre 28a est en prise avec la denture 13 du barillet 11. La denture de la roue de centre 28b est, elle, en prise avec la denture du pignon du mobile de moyenne 15. Dans une variante, le mobile de centre 28 pourrait comporter une seule denture qui serait en prise à la fois avec la denture 13 du barillet 11 et avec la denture du pignon du mobile de moyenne 15. Le disque de débrayage 5 est associé à un mécanisme de mise à l'heure qui sera décrit plus loin.

De manière classique en soi, l'arbre 14 du barillet 11 porte un rochet 31 (cf. notamment figure 4) sur lequel agit un cliquet 32 pour l'empêcher de tourner dans un sens. Dans la présente invention le cliquet 32 est fixé au pont de rouage et de barillet 23, et est donc solidaire du disque des minutes 4. Le rochet 31 engrène avec une roue intermédiaire 33 montée sur le mobile de centre 28 de manière libre en rotation autour de l'axe A par rapport au mobile de centre 28. Le disque 6, dit « disque de remontage », est fixé à l'extrémité d'un canon 34 de cette roue intermédiaire 33 au moyen par exemple d'une vis 35. Le disque de remontage 6 fait partie d'un mécanisme de remontage du mouvement qui sera décrit plus loin. En fonctionnement normal du mouvement, la roue intermédiaire 33 et le disque de remontage 6 qui lui est solidaire sont entraînés en rotation par la rotation du disque des minutes 4 du fait de l'engrènement entre le rochet 31 et la roue intermédiaire 33, ce qui permet de protéger le rochet 31 et son cliquet 32 contre les risques de casse.

Le disque 7 (cf. figures 3 et 5), dit « disque des heures », est monté autour d'un tube de guidage 36 qui est fixé au pont de rouage et de barillet 23 et qui entoure lui-même le canon 34 de la roue intermédiaire 33. En fonctionnement normal du mouvement, le disque des heures 7 est entraîné à raison d'un tour par 12 heures. Une aiguille indicatrice des heures 37 est solidaire de ce disque des heures 7. Ce dernier est relié au disque des minutes 4 par un rouage de minuterie 38 situé dans le bâti 1, hors de l'ouverture traversante 8. Dans l'exemple représenté, le rouage de minuterie 38 comprend trois mobiles, le premier mobile 39 étant en prise avec la denture 7a portée par le disque des heures 7, le troisième mobile 41 étant en prise avec la denture 4a portée par le disque des minutes 4 et le deuxième mobile 40 reliant les mobiles 39, 41 l'un à l'autre. Le disque des heures 7 est aussi relié au mécanisme de mise à l'heure qui sera décrit plus loin.

Les dentures du pignon de centre 28a et du barillet 11 sont choisies pour que le désarmage du barillet 11, plus exactement de son ressort moteur, entraîne le disque des minutes 4 en rotation autour de l'axe A à la vitesse précitée d'un tour par heure de manière à indiquer les minutes par l'aiguille des minutes 26 solidaire du disque des minutes 4. Les dentures des mobiles 39, 40, 41 du rouage de minuterie 38 sont choisies pour que la rotation du disque des minutes 4 fasse tourner le disque des heures 7 à la vitesse précitée d'un tour par 12 heures, de manière à indiquer les heures par l'aiguille des heures 37 solidaire du disque des heures 7. Par l'engrènement entre la roue de centre 28b et le mobile de moyenne 15, la rotation du disque des minutes 4 fait aussi tourner le rouage de finissage 28, 15, 16 par rapport audit disque 4, permettant au rouage de finissage d'entraîner l'organe réglant 17, 18, 19.

Comme montré aux figures 1 et 3, le diamètre (i.e. diamètre de tête et diamètre de pied) de chacune des dentures périphériques 4a, 5a, 6a, 7a que portent les disques transparents 4, 5, 6, 7 est de préférence supérieur au diamètre (i.e. diamètre le plus petit) de l'ouverture traversante 8. Ainsi, ces dentures 4a, 5a, 6a, 7a peuvent être facilement cachées par des éléments du bâti 1 ou par des éléments (lunette, etc.) de la boîte de montre dans laquelle le mouvement est destiné à être monté, pour conférer au mouvement ou à la montre un aspect mystérieux, c'est-à-dire pour faire en sorte qu'aucune liaison visible n'apparaisse entre le bâti 1 ou la boîte de montre et les organes montés sur le disque des minutes 4 qui eux sont visibles à travers la glace et le fond de la boîte de montre. En particulier, ni le mécanisme de mise à l'heure ni le mécanisme de remontage n'affectent ce caractère mystérieux.

Outre le rochet 31, la roue intermédiaire 33 et le disque de remontage 6, le mécanisme de remontage comprend (cf. figures 3, 4, 6 et 7) une tige de remontoir 42 actionnable par l'utilisateur et s'étendant radialement. Sur la partie de la tige de remontoir 42 située à l'intérieur du bâti 1 sont montés de manière classique un pignon de remontoir 43 libre en rotation par rapport à la tige de remontoir 42 et un pignon coulant 44 solidaire en rotation mais libre en translation entre le pignon de remontoir 43 et un pignon de mise à l'heure 45 par rapport à la tige de remontoir 42. La translation du pignon coulant 44 est commandée par une bascule 46 soumise à l'action d'un ressort de rappel 47. La bascule 46 est commandée par un doigt 48 d'une tirette 49 elle-même commandée par la tige de remontoir 42 de manière classique. La surface de la bascule 46 avec laquelle coopère le doigt 48 comprend une bosse 50 et deux creux 51, 52 pour définir trois positions différentes de la bascule 46 correspondant à trois positions axiales de la tige de remontoir 42. Dans une première position axiale P1, ou position poussée, de la tige de remontoir 42 (cf. figure 7) le doigt 48 est dans le creux 51 ce qui maintient le pignon coulant 44 dans une position où il n'engrène ni avec le pignon de remontoir 43 ni avec le pignon de mise à l'heure 45. Dans cette position P1, une rotation de la tige de remontoir 42 n'a aucun effet sur le mouvement et la rotation du disque de remontage 6 causée par la rotation du disque des minutes 4 n'est pas communiquée à la tige de remontoir 42. La position P1 est la position de fonctionnement normal du mouvement. Dans une deuxième position axiale P2, ou première position tirée, de la tige de remontoir 42 (cf. figure 8) le doigt 48 est sur la bosse 50 ce qui maintient le pignon coulant 44 dans une position où il engrène avec le pignon de mise à l'heure 45. Dans cette position P2 le mouvement peut être mis à l'heure par une rotation de la tige de remontoir 42 dans un sens ou dans l'autre. Dans une troisième position axiale P3, ou seconde position tirée, de la tige de remontoir 42 (cf. figure 9) le doigt 48 est dans le creux 52 ce qui plaque une denture Breguet du pignon coulant 44 contre une denture Breguet du pignon de remontoir 43. Dans cette position P3 une rotation de la tige de remontoir 42 dans un sens prédéterminé remonte le barillet 11.

Plus précisément, dans la position P3 une rotation de la tige de remontoir 42 dans ledit sens prédéterminé fait tourner le pignon de remontoir 43 qui, par l'intermédiaire de renvois 53 (cf. figure 4), fait tourner un mobile 54 qui engrène avec la denture 6a portée par le disque de remontage 6. Le disque de remontage 6 fait tourner le rochet 31 via la roue intermédiaire 33 ce qui remonte le barillet 11.

Le mécanisme de mise à l'heure comprend la tige de remontoir 42, avec ses éléments 44, 46, 49 associés, et le pignon de mise à l'heure 45. Ce dernier engrène avec la denture 7a portée par le disque des heures 7 (cf. figure 5). Une rotation de la tige de remontoir 42 lorsque celle-ci est dans la position axiale P2 fait tourner le pignon de mise à l'heure 45, lequel fait tourner le disque des heures 7 (et avec lui l'aiguille des heures 37), le rouage de minuterie 38 et le disque des minutes 4 (et avec lui l'aiguille des minutes 26). Afin d'éviter que de la casse se produise dans le mouvement lors de la mise à l'heure, le mécanisme de mise à l'heure est associé à un dispositif de débrayage qui empêche le mécanisme de mise à l'heure d'exercer un couple sur le rouage 15, 16 et le barillet 11. Les dispositifs de débrayage classiquement associés aux mécanismes de mise à l'heure sont constitués par une simple friction qui est vaincue lors de la mise à l'heure. Dans la présente invention le dispositif de débrayage comprend le disque de débrayage 5 et un dispositif de blocage.

Le dispositif de blocage est illustré aux figures 6 à 9. Comme les éléments 43-49, il est monté dans le bâti 1, hors de l'ouverture traversante 8, et comprend un levier de commande 55 articulé par l'une de ses extrémités à la tirette 49 et définissant à son autre extrémité une partie cylindrique 56. La partie cylindrique 56 est logée dans un logement 57 en forme de U d'un bloqueur 58. Le bloqueur 58 est une pièce montée pivotante autour d'un axe B parallèle à l'axe A et comprenant deux bras 59 en forme de C dont les surfaces concaves respectives se font face. Chaque bras 59 est joint à une partie rigide 60 du bloqueur 58 au niveau de l'une de ses extrémités. L'autre extrémité de chaque bras 59 est libre. Les extrémités libres respectives des bras 59 laissent un espace vide 61 entre eux. Autour de l'axe B est également montée une étoile 62 qui est libre en rotation par rapport au bloqueur 58. La zone d'appui 63 d'un sautoir 64 est maintenue en contact avec la denture de l'étoile 62 par un ressort de rappel 65. A proximité de sa zone d'appui 63 le sautoir 64 porte une goupille 66 qui s'étend dans une direction parallèle à l'axe B, c'est-à-dire perpendiculaire au plan de pivotement du sautoir 64 et au plan du bâti 1. L'étoile 62 est solidaire en rotation d'un pignon 67 (cf. figure 6) qui engrène avec la denture 5a portée par le disque de débrayage 5.

La position angulaire du bloqueur 58 est commandée par le levier de commande 55, lui-même commandé par la tirette 49, elle-même commandée par la position axiale de la tige de remontoir 42. Dans les positions P1 et P3 de la tige de remontoir 42 (cf. figures 7 et 9) la goupille 66 du sautoir 64 est retenue par l'un des bras 59, si bien que la zone d'appui 63 du sautoir 64 ne peut pas sortir de la denture de l'étoile 62. Dans ces deux positions P1 et P3, toute rotation de l'étoile 62 et donc du disque de débrayage 5 est bloquée. Dans la position P2 (cf. figure 8) la goupille 66 est en regard de l'espace vide 61 et n'est donc retenue par aucun des bras 59, si bien que l'étoile 62 peut tourner en faisant sauter le sautoir 64, permettant ainsi au disque de débrayage 5 de tourner lui aussi. Comme expliqué précédemment, une rotation de la tige de remontoir 42 pour mettre à l'heure le mouvement fait tourner le disque des minutes 4 par l'intermédiaire du pignon de mise à l'heure 45, du disque des heures 7 et du rouage de minuterie 38. Le disque de débrayage 5 étant libre, il tourne en raison de l'engrènement entre le barillet 11 et le mobile de centre 28 de sorte que le mécanisme de mise à l'heure n'entraîne ni le barillet 11 ni le rouage 15, 16 en rotation par rapport au disque des minutes 4. Un tel débrayage est fiable et robuste, et ne nécessite pas de régler une friction lors de l'assemblage du mouvement.

De préférence, les bras 59 sont élastiques pour, en cas de choc reçu par le mouvement pendant son fonctionnement normal, permettre au sautoir 64 de laisser passer une dent de l'étoile 62 et éviter ainsi de la casse au niveau du barillet 11 et du rouage de finissage 28, 15, 16.

A la place du dispositif de blocage 55-67 tel que décrit ci-dessus, on pourrait utiliser un dispositif de blocage connu en soi, tel qu'un dispositif à patins de freinage. Cependant, le dispositif de blocage 55-67 est particulièrement avantageux car, du fait de la démultiplication que produit l'engrenage formé par le pignon 67 et la denture 5a de l'organe rotatif à bloquer (disque de débrayage 5), il permet de bloquer l'organe rotatif de manière efficace et robuste même si celui-ci a une grande inertie. De plus, par ses bras élastiques 59, ce dispositif de blocage assure une protection contre les chocs.

La présente invention a été décrite ci-dessus à titre d'exemple uniquement. Il va de soi que des modifications pourraient être faites sans sortir du cadre de l'invention revendiquée. Par exemple, au lieu d'être sous la forme d'une bascule sur laquelle agit un ressort de rappel, le sautoir 64 pourrait être un ressort lame comprenant à son extrémité libre la zone d'appui 63 et la goupille 66. Le levier de commande 55 pourrait être supprimé et le bloqueur 58 pourrait être directement en contact avec la tirette 49. Le disque de débrayage 5 pourrait être remplacé par un rouage qui relierait le mobile de centre 28 au pignon 67 solidaire de l'étoile 62. Selon encore une autre modification, les aiguilles indicatrices 26, 37 pourraient être imprimées sur les disques respectifs 4, 7. Encore une autre modification pourrait consister à intervertir les fonctions du disque des minutes 4 et du disque des heures 7, c'est-à-dire à faire en sorte que le disque 4 tourne à raison d'un tour par douze heures pour indiquer les heures et que le disque 7 tourne à raison d'un tour par heure pour indiquer les minutes.

## Revendications

1. Mouvement d'horlogerie comprenant :
- un bâti (1),
- une première denture (28a) et une deuxième denture (28b) qui sont fixes par rapport au bâti (1) en fonctionnement normal du mouvement d'horlogerie,
- un support (4) monté pivotant par rapport au bâti (1) autour d'un axe (A) perpendiculaire au plan du bâti (1), le support (4) portant un barillet (11), un rouage (15, 16) et un organe réglant (17, 18, 19), le barillet (11) engrenant avec la première denture (28a) de sorte que le désarmage du barillet (11) entraîne le support (4) en rotation autour dudit axe (A), le rouage (15, 16) engrenant avec la deuxième denture (28b) de sorte que la rotation du support (4) entraîne le rouage (15, 16) en rotation par rapport au support (4) pour entraîner l'organe réglant (17, 18, 19),
- au moins un organe d'affichage de l'heure (26, 37) relié cinématiquement au support (4),
- un mécanisme (42, 44, 46, 45, 49) de mise à l'heure du mouvement, et
- un dispositif de débrayage (5, 55-67) permettant au mécanisme de mise à l'heure (42, 44, 46, 45, 49) de régler la position dudit au moins un organe d'affichage de l'heure (26, 37) sans entraîner le rouage (15, 16) en rotation par rapport au support (4),
**caractérisé en ce que** le dispositif de débrayage comprend :
- un organe rotatif (5) monté pivotant par rapport au bâti (1) autour dudit axe (A) et solidaire des première et deuxième dentures (28a, 28b), et
- un dispositif de blocage (55-67) pour bloquer l'organe rotatif (5) en rotation pendant le fonctionnement normal du mouvement et pour laisser l'organe rotatif (5) libre en rotation pendant une mise à l'heure.

2. Mouvement d'horlogerie selon la revendication 1, **caractérisé en ce que** les première et deuxième dentures (28a, 28b) font partie d'un mobile de centre (28) qui est fixé à la partie centrale de l'organe rotatif (5).

3. Mouvement d'horlogerie selon la revendication 1 ou 2, **caractérisé en ce que** le rouage (15, 16) comprend un mobile de moyenne (15) engrenant avec la deuxième denture (28b) et un mobile de seconde (16) engrenant avec le mobile de moyenne (15) et avec un mobile d'échappement (18) de l'organe réglant (17-19).

4. Mouvement d'horlogerie selon l'une quelconque des revendications 1 à 3, **caractérisé en ce que** ledit au moins un organe d'affichage de l'heure (26, 37) comprend un organe indicateur des minutes (26) solidaire du support (4) et un organe indicateur des heures (37) relié cinématiquement au support (4).

5. Mouvement d'horlogerie selon l'une quelconque des revendications 1 à 4, **caractérisé en ce que** les première et deuxième dentures sont une seule et même denture.

6. Mouvement d'horlogerie selon l'une quelconque des revendications 1 à 5, **caractérisé en ce que** le bâti (1) présente une ouverture traversante (8) le long dudit axe (A) dans laquelle sont situés le support (4) et l'organe rotatif (5), **en ce que** le support (4) est transparent, **en ce que** l'organe rotatif (5) comprend un disque transparent (5) solidaire des première et deuxième dentures (28a, 28b) et muni d'une denture périphérique (5a), et **en ce que** le dispositif de blocage (55-67) est monté dans le bâti (1), hors de l'ouverture traversante (8), et est agencé pour coopérer avec la denture périphérique (5a).

7. Mouvement d'horlogerie selon la revendication 6, **caractérisé en ce que** le diamètre de la denture périphérique (5a) est supérieur au diamètre de l'ouverture traversante (8).

8. Mouvement d'horlogerie selon la revendication 6 ou 7, **caractérisé en ce que** le support (4) et le disque transparent (5) sont en saphir.

9. Mouvement d'horlogerie selon l'une quelconque des revendications 1 à 8, **caractérisé en ce que** le dispositif de blocage (55-67) est agencé pour être commandé par des déplacements axiaux d'une tige de remontoir (42) du mouvement.

10. Mouvement d'horlogerie selon la revendication 9, **caractérisé en ce que** le dispositif de blocage (55-67) comprend :
- une étoile (62) montée pivotante autour d'un deuxième axe (B) et reliée cinématiquement à l'organe rotatif (5),
- un sautoir (64) comprenant une zone d'appui (63) maintenue élastiquement en contact avec la denture de l'étoile (62),
- un organe de blocage (58) monté pivotant autour dudit deuxième axe (B) de manière libre par rapport à l'étoile (62) et dont la position angulaire est commandée par les déplacements axiaux de la tige de remontoir (42) de telle sorte que l'organe de blocage (58) retient le sautoir (64) pour empêcher ladite zone d'appui (63) de sortir de la denture de l'étoile (62) et empêcher ainsi l'étoile (62) et donc l'organe rotatif (5) de tourner lorsque la tige de remontoir (42) est dans une position axiale autre qu'une position axiale de mise à l'heure, et de telle sorte que l'organe de blocage (58) ne retient pas le sautoir (64), permettant à l'étoile (62) et donc à l'organe rotatif (5) de tourner, lorsque la tige de remontoir (42) est dans la position axiale de mise à l'heure.

11. Mouvement d'horlogerie selon la revendication 10, **caractérisé en ce que** l'organe de blocage (58) comprend au moins une partie (59) déformable élastiquement en cas de choc pour permettre à la zone d'appui (63) du sautoir (64) de sortir momentanément de la denture de l'étoile (62) lorsque la tige de remontoir (42) est dans une position axiale autre que la position axiale de mise à l'heure.

12. Mouvement d'horlogerie selon la revendication 10, **caractérisé en ce que** l'organe de blocage (58) comprend au moins un bras (59) agencé pour retenir un élément saillant (66) porté par le sautoir (64) lorsque la tige de remontoir (42) est dans une position axiale autre que la position axiale de mise à l'heure et pour ne pas retenir l'élément saillant (66) lorsque la tige de remontoir (42) est dans la position axiale de mise à l'heure.

13. Mouvement d'horlogerie selon la revendication 12, **caractérisé en ce que** ledit au moins un bras (59) est élastique.

14. Mouvement d'horlogerie selon l'une quelconque des revendications 10 à 13, **caractérisé en ce que** l'étoile (62) est solidaire d'un pignon (67) qui engrène avec l'organe rotatif (5).

## Patentansprüche

1. Uhrwerk, umfassend:
- ein Gestell (1),
- eine erste Verzahnung (28a) und eine zweite Verzahnung (28b), welche beim normalen Betrieb des Uhrwerks relativ zu dem Gestell (1) feststehend sind,
- einen Träger (4), welcher relativ zu dem Gestell (1) um eine zur Ebene des Gestells (1) rechtwinklige Achse (A) drehbar angebracht ist, wobei der Träger (4) ein Federhaus (11), ein Räderwerk (15, 16) und einen Gangregler (17, 18, 19) trägt, wobei das Federhaus (11) in die erste Verzahnung (28a) eingreift, so dass die Entspannung des Federhauses (11) den Träger (4) in Drehung um die genannte Achse (A) versetzt, wobei das Räderwerk (15, 16) in die zweite Verzahnung (28b) eingreift, so dass die Drehung des Trägers (4) das Räderwerk (15, 16) in Drehung relativ zu dem Träger (4) versetzt, um den Gangregler (17, 18, 19) anzutreiben,
- mindestens ein kinematisch mit dem Träger (4) verbundenes Zeitanzeigeorgan (26, 37),
- einen Mechanismus (42, 44, 45, 46, 49) zur Einstellung der Uhrzeit des Uhrwerks und
- eine Auskupplungsvorrichtung (5, 55-67), welche es ermöglicht, dass der Uhrzeit-Einstellungsmechanismus (42, 44, 45, 46, 49) die Position des genannten mindestens einen Zeitanzeigeorgans (26, 37) einstellt, ohne das Räderwerk (15, 16) relativ zu dem Träger (4) in Drehung zu versetzen,
**dadurch gekennzeichnet, dass** die Auskupplungsvorrichtung Folgendes umfasst:
- ein Drehorgan (5), welches relativ zu dem Gestell (1) um die genannte Achse (A) drehbar angebracht ist und fest mit der ersten und zweiten Verzahnung (28a, 28b) verbunden ist, und
- eine Blockiervorrichtung (55-67), um die Drehung des Drehorgans (5) beim normalen Betrieb des Uhrwerks zu blockieren und eine freie Drehung des Drehorgans (5) während einer Uhrzeit-Einstellung zuzulassen.

2. Uhrwerk nach Anspruch 1, **dadurch gekennzeichnet, dass** die erste und die zweite Verzahnung (28a, 28b) Bestandteil eines Minutenrades (28) sind, welches am mittleren Teil des Drehorgans (5) befestigt ist.

3. Uhrwerk nach Anspruch 1 oder 2, **dadurch gekennzeichnet, dass** das Räderwerk (15, 16) ein Kleinbodenrad (15) umfasst, welches in die zweite Verzahnung (28b) eingreift, sowie ein Sekundenrad (16), welches in das Kleinbodenrad (15) und in ein Hemmungsrad (18) des Gangreglers (17-19) eingreift.

4. Uhrwerk nach einem beliebigen der Ansprüche 1 bis 3, **dadurch gekennzeichnet, dass** das genannte mindestens eine Zeitanzeigeorgan (26, 37) ein fest mit dem Träger (4) verbundenes Organ zur Anzeige der Minuten (26) und ein kinematisch mit dem Träger (4) verbundenes Organ zur Anzeige der Stunden (37) umfasst.

5. Uhrwerk nach einem beliebigen der Ansprüche 1 bis 4, **dadurch gekennzeichnet, dass** die erste und zweite Verzahnung ein und dieselbe Verzahnung sind.

6. Uhrwerk nach einem beliebigen der Ansprüche 1 bis 5, **dadurch gekennzeichnet, dass** das Gestell (1) entlang der genannten Achse (A) eine durchgehende Öffnung (8) aufweist, in welcher sich der Träger (4) und das Drehorgan (5) befinden, dass der Träger (4) transparent ist, dass das Drehorgan (5) eine transparente Scheibe (5) umfasst, welche fest mit der ersten und der zweiten Verzahnung (28a, 28b) verbunden ist und mit einer Umfangs-Verzahnung (5a) versehen ist, und dass die Blockiervorrichtung (55-67) in dem Gestell (1) außerhalb der durchgehenden Öffnung (8) angebracht ist und angeordnet ist, um mit der Umfangs-Verzahnung (5a) zusammenzuwirken.

7. Uhrwerk nach Anspruch 6, **dadurch gekennzeichnet, dass** der Durchmesser der Umfangs-Verzahnung (5a) größer ist als der Durchmesser der durchgehenden Öffnung (8).

8. Uhrwerk nach Anspruch 6 oder 7, **dadurch gekennzeichnet, dass** der Träger (4) und die transparente Scheibe (5) aus Saphir sind.

9. Uhrwerk nach einem beliebigen der Ansprüche 1 bis 8, **dadurch gekennzeichnet, dass** die Blockiervorrichtung (55-67) angeordnet ist, um durch Axialverschiebungen einer Aufzugwelle (42) des Uhrwerks gesteuert zu werden.

10. Uhrwerk nach Anspruch 9, **dadurch gekennzeichnet, dass** die Blockiervorrichtung (55-67) Folgendes umfasst:
- einen Stern (62), welcher um eine zweite Achse (B) drehbar angebracht ist und kinematisch mit dem Drehorgan (5) verbunden ist,
- eine Raste (64), welche einen Anlagebereich (63) umfasst, welcher elastisch in Kontakt mit der Verzahnung des Sterns (62) gehalten wird,
- ein Blockierorgan (58), welches um die genannte zweite Achse (B) frei relativ zu dem Stern (62) drehbar angebracht ist und dessen Winkelposition durch die Axialverschiebungen der Aufzugwelle (42) derart gesteuert wird, dass das Blockierorgan (58) die Raste (64) zurückhält, um zu verhindern, dass der genannte Anlagebereich (63) aus der Verzahnung des Sterns (62) heraustritt, und so zu verhindern, dass sich der Stern (62) und somit das Drehorgan (5) drehen, wenn sich die Aufzugwelle (42) in einer von einer Axialposition zur Uhrzeiteinstellung verschiedenen Axialposition befindet, und derart, dass das Blockierorgan (58) die Raste (64) nicht zurückhält und dadurch zulässt, dass sich der Stern (62) und somit das Drehorgan (5) drehen, wenn sich die Aufzugwelle (42) in der Axialposition zur Uhrzeiteinstellung befindet.

11. Uhrwerk nach Anspruch 10, **dadurch gekennzeichnet, dass** das Blockierorgan (58) mindestens einen im Falle eines Stoßes elastisch verformbaren Teil (59) umfasst, um zu ermöglichen, dass der Anlagebereich (63) der Raste (64) vorübergehend aus der Verzahnung des Sterns (62) heraustritt, wenn sich die Aufzugwelle (42) in einer von der Axialposition zur Uhrzeiteinstellung verschiedenen Axialposition befindet.

12. Uhrwerk nach Anspruch 10, **dadurch gekennzeichnet, dass** das Blockierorgan (58) mindestens einen Arm (59) umfasst, welcher angeordnet ist, um ein von der Raste (64) getragenes vorstehendes Element (66) zurückzuhalten, wenn sich die Aufzugwelle (42) in einer von der Axialposition zur Uhrzeiteinstellung verschiedenen Axialposition befindet, und um das vorstehende Element (66) nicht zurückzuhalten, wenn sich die Aufzugwelle (42) in der Axialposition zur Uhrzeiteinstellung befindet.

13. Uhrwerk nach Anspruch 12, **dadurch gekennzeichnet, dass** der genannte mindestens eine Arm (59) elastisch ist.

14. Uhrwerk nach einem beliebigen der Ansprüche 10 bis 13, **dadurch gekennzeichnet, dass** der Stern (62) fest mit einem Zahnrad (67) verbunden ist, welches in das Drehorgan (5) eingreift.

## Claims

1. Timepiece movement comprising:
- a frame (1),
- a first toothing arrangement (28a) and a second toothing arrangement (28b) which are fixed with respect to the frame (1) during normal operation of the timepiece movement,
- a support (4) mounted to pivot with respect to the frame (1) about an axis (A) perpendicular to the plane of the frame (1), the support (4) bearing a barrel (11), a train (15, 16) and a regulating organ (17, 18, 19), the barrel (11) meshing with the first toothing arrangement (28a) so that the letting down of the barrel (11) drives the support (4) in rotation about said axis (A), the train (15, 16) meshing with the second toothing arrangement (28b) so that the rotation of the support (4) drives the train (15, 16) in rotation with respect to the support (4) in order to drive the regulating organ (17, 18, 19),
- at least one time display member (26, 37) kinematically connected to the support (4),
- a mechanism (42, 44, 46, 45, 49) for setting the time of the movement, and
- a disconnecting device (5, 55-67) enabling the time-setting mechanism (42, 44, 46, 45, 49) to adjust the position of said at least one time display member (26, 37) without driving the train (15, 16) in rotation with respect to the support (4),
**characterised in that** the disconnecting device comprises:
- a rotational member (5) mounted to pivot with respect to the frame (1) about said axis (A) and fixedly attached to the first and second toothing arrangements (28a, 28b), and
- a blocking device (55-67) for blocking the rotation of the rotational member (5) during normal operation of the movement and for allowing the rotational member (5) to rotate freely during when the time is being set.

2. Timepiece movement as claimed in claim 1, **characterised in that** the first and second toothing arrangements (28a, 28b) form part of a centre wheel (28) which is fixed to the central part of the rotational member (5).

3. Timepiece movement as claimed in claim 1 or 2, **characterised in that** the train (15, 16) comprises a third wheel (15) meshing with the second toothing arrangement (28b) and a fourth wheel (16) meshing with the third wheel (15) and with an escape wheel (18) of the regulating organ (17-19).

4. Timepiece movement as claimed in any one of claims 1 to 3, **characterised in that** said at least one time display member (26, 37) comprises a minute indicating member (26) fixedly attached to the support (4) and an hour indicating member (37) kinematically connected to the support (4).

5. Timepiece movement as claimed in any one of claims 1 to 4, **characterised in that** the first and second toothing arrangements are one and the same toothing arrangement.

6. Timepiece movement as claimed in any one of claims 1 to 5, **characterised in that** the frame (1) has a through opening (8) along said axis (A), in which opening the support (4) and the rotational member (5) are located, **in that** the support (4) is transparent, **in that** the rotational member (5) comprises a transparent disc (5) fixedly attached to the first and second toothing arrangements (28a, 28b) and provided with a peripheral toothing arrangement (5a), and **in that** the blocking device (55-67) is mounted in the frame (1), outside the through opening (8), and is arranged to cooperate with the peripheral toothing arrangement (5a).

7. Timepiece movement as claimed in claim 6, **characterised in that** the diameter of the peripheral toothing arrangement (5a) is greater than the diameter of the through opening (8).

8. Timepiece movement as claimed in claim 6 or 7, **characterised in that** the support (4) and the transparent disc (5) are made of sapphire.

9. Timepiece movement as claimed in any one of claims 1 to 8, **characterised in that** the blocking device (55-67) is arranged to be controlled by axial displacements of a winding stem (42) of the movement.

10. Timepiece movement as claimed in claim 9, **characterised in that** the blocking device (55-67) comprises:
- a star wheel (62) mounted to pivot about a second axis (B) and kinematically connected to the rotational member (5),
- a jumper (64) comprising a support zone (63) kept elastically in contact with the toothing arrangement of the star wheel (62),
- a blocking member (58) mounted to pivot about said second axis (B) freely with respect to the star wheel (62) and the angular position of which is controlled by the axial displacements of the winding stem (42) so that the blocking member (58) holds back the jumper (64) in order to prevent said support zone (63) from exiting the toothing arrangement of the star wheel (62) and thus to prevent the star wheel (62) and thus the rotational member (5) from turning when the winding stem (42) is in another axial position than an axial time setting position, and so that the blocking member (58) does not hold back the jumper (64), allowing the star wheel (62) and thus the rotational member (5) to turn, when the winding stem (42) is in the axial time setting position.

11. Timepiece movement as claimed in claim 10, **characterised in that** the blocking member (58) comprises at least one part (59) which can deform elastically in the event of a shock so as to allow the support zone (63) of the jumper (64) to momentarily exit the toothing arrangement of the star wheel (62) when the winding stem (42) is in an axial position other than the axial time setting position.

12. Timepiece movement as claimed in claim 10, **characterised in that** the blocking member (58) comprises at least one arm (59) arranged to hold back a protruding element (66) borne by the jumper (64) when the winding stem (42) is in an axial position other than the axial time setting position and to not hold back the protruding element (66) when the winding stem (42) is in the axial time setting position.

13. Timepiece movement as claimed in claim 12, **characterised in that** said at least one arm (59) is elastic.

14. Timepiece movement as claimed in any one of claims 10 to 13, **characterised in that** the star wheel (62) is fixedly attached to a pinion (67) which meshes with the rotational member (5).
